# EUROPÄISCHE PATENTSCHRIFT

(11) **EP 1 783 293 B1**
(45) Veröffentlichungstag und Bekanntmachung des Hinweises auf die Patenterteilung: **17.12.2008**
(21) Anmeldenummer: 06015305.3
(22) Anmeldetag: 22.07.2006
(51) Int. Cl.: E04C 2/04

(54) **Bewehrter Dämmkörper für eine wärmegedämmte Fertigteilwand und Fertigteilwand sowie Verfahren zur Herstellung**
Reinforced insulating body for a prefabricated insulated wall element and wall element and method of manufacture
Corps isolant renforcé pour élément de mur préfabriqué isolant thermique et élément de mur préfabriqué et méthode de fabrication

(30) Priorität: 02.11.2005 DE 202005017046 U
(43) Veröffentlichungstag der Anmeldung: 09.05.2007
(73) Patentinhaber: Iconorm GmbH, 97737 Gemünden (DE)
(72) Erfinder: Kreckel, Thomas, 97737 Gemuenden (DE)
(74) Vertreter: Klocke, Peter

(56) Entgegenhaltungen:
- EP-A- 0 586 361
- DE-A- 1 804 703

## Beschreibung

Die vorliegende Erfindung betrifft einen bewehrten Dämmkörper für eine wärmegedämmte Fertigteilwand aus Beton und Dämmung mit den Merkmalen des Oberbegriffs des Anspruchs 1. Sie betrifft außerdem eine mit dem Dämmkörper hergestellte Fertigteilwand sowie ein Verfahren zu deren Herstellung.

Wärmegedämmte Fertigteilwände sind allgemein bekannt. Es gibt sie in verschiedenen Ausführungen, zum einen als einseitig gedämmte Fertigteilwände (Wärmedämm-Verbundwand), die auf der Baustelle noch ausgegossen werden müssen, oder bereits fertig im Werk hergestellte, einseitig gedämmte Fertigteilwände, bei denen die Wärmedämmung in Form von Wärmedämmplatten auf den liegenden Beton aufgedrückt und beim Aushärten mit diesem verbunden werden. Des Weiteren gibt es die sogenannten Sandwich-Wände, die beidseitig des Dämmmaterials, üblicherweise in Form von Dämmplatten, beidseitig eine Betonschale aufweisen. Die Wandstärken dieser Betonschalen sind üblicherweise entsprechend ihrer Funktion als Außenwand oder als Innenwand unterschiedlich stark. Insbesondere die Herstellung der Sandwich-Fertigteilwände ist aufwändig, und ihre Größe ist auf Grund des Transportmaßes zu der Baustelle beschränkt. Üblicherweise werden diese Wände liegend hergestellt, indem zuerst und anschließend gewendet in eine zweite Betonschicht eingepresst wird. Diese Herstellung ist zeit- und arbeitsaufwändig. Um die wärmegedämmten Fertigteilwände für den Transport und/oder für eine hohe Tragfähigkeit hinreichend steif zu machen sind in die mindestens eine Betonschale üblicherweise Gitterträger sowie mit den Gitterträgern verbundene Bewehrungsgittermatten ganz oder teilweise eingebettet. Zum Stand der Technik wird beispielhaft auf die Offenlegungsschriften EP 0 586 361 A1 und DE 1 804 703 A1 verwiesen.

Die Druckschrift EP 0 586 361 A1 beschreibt ein Bauelement gemäss dem Oberbegriff von Anspruch 1 mit einer Platte aus isolierendem Schaummaterial, auf der zumindest auf einer Längsseite ein Oberflächenrelief vorgesehen ist, das aus länglichen Ausnehmungen zusammengesetzt ist. In den Ausnehmungen, die im wesentlichen mit zunehmender Tiefe im Schaummaterial breiter werden, sind in vorgegebenen Abständen zueinander Befestigungselemente eingebracht, an denen ein Bewehrungsgitter befestigt ist. Die Befestigungselemente haben ein im wesentlichen dachrinnenförmiges Profil und sind mittels Befestigungsteilen an der Schaummaterialptatte befestigt, wobei sich die Befestigungsteile durch Bohrungen der Ausnehmungen der Platte und der Befestigungselemente erstrecken.

Die Druckschrift DE 1 804 703 A1 offenbart eine vorgefertigte Bewehrung für Stahlbetonbretter. Unter Stahlbetonbretter werden Stahlbetonfertigteile mit einer Stärke von vier bis fünf Zentimetern verstanden, in die zur Biegeversteifung Gitterträger, die einen Untergurt und ein senkrecht davon abstehendes Gitterwerk aufweisen, mit dem Untergurt einbetoniert sind. Bei dem Gitterträgern handelt es sich um ein vorgefertigtes räumliches Bewehrungsgebilde, bei dem auf einem ebenen unteren Gitterwerk eines oder mehrere obere Gitterwerke befestigt sind, die durch Verbiegen sich senkrecht zu dem unteren Gitterwerk ersteckende, parallel zueinander verlaufende Versteifungsrippen bilden, in die Diagonalversteifungen eingelagert sind.

Der vorliegenden Erfindung liegt daher die Aufgabe zu Grunde, eine Möglichkeit vorzuschlagen, bei der die Herstellung einer Wärmedämm-Verbundwand oder Sandwich-Wand vereinfacht ist und die es darüber hinaus erlaubt, gedämmte Fertigteilwände einfach auf der Baustelle fertig zu stellen.

Diese Aufgabe wird erfindungsgemäß durch einen bewehrten Dämmkörper mit den Merkmalen des Anspruchs 1 und durch eine Fertigteilwand mit diesem bewehrten Dämmkörper mit den Merkmalen des Anspruchs 5 gelöst, sowie durch ein Verfahren zur Herstellung derselben nach dem nebengeordneten Verfahrensanspruch 6. Weitere vorteilhafte Ausgestaltungen sind den jeweiligen rückbezogenen Unteransprüchen zu entnehmen.

Bei dem erfindungsgemäße Dämmkörper weisen die Fixierelemente eine Tragplatte auf, mit der sie an der mindestens eine Dämmplatte befestigt sind. , Die Fixierelemente sind dabei mindestens einseitig voneinander beabstandet und senkrecht zu der Flachseite der Dämmplatte angeordnet. Die Tragplatte des Fixierelementes weist in Richtung Dämmplatte gerichtete Eingriffskanten für den Eingriff in entsprechende Nuten in der Dämmplatte auf. Damit werden die Fixierelemente sicher und kräfteübertragend an der Dämmplatte fixiert, um die beim Betonieren auftretenden Kräfte abzufangen Die Fixierelemente verlaufen im Wesentlichen über die gesamte Breite der Flachseite und können das übliche Gitterträgerprofil aufweisen. Wichtig dabei ist, dass diese Fixierelemente stabil an der Dämmplatte befestigt sind, um diese Dämmplatte später beim Betonieren zu fixieren. Des Weiteren weist der bewehrte Dämmkörper mindestens eine an den Fixierelementen entfernt von der Dämmplatte an diesen angeordnete Bewehrungsmatte auf. Grundsätzlich ist es möglich, diese Bewehrungsmatte in der üblichen Art und Weise an den Enden der Fixierelemente zu befestigen, jedoch ist es auch denkbar, abhängig von der Ausgestaltung der Fixierelemente die Bewehrungsmatten derart anzuordnen, dass die Fixierelemente diese noch überragen. Außerdem weist der bewehrte Dämmkörper noch Abstandshalter an den den Dämmplatten fernen Enden der Fixierelemente und/oder auf der den Dämmplatten abgewandten Seite der Bewehrungsmatte auf, um damit einen Abstand zu der äußeren Oberfläche der späteren Betonwand herzustellen.

Gemäß einer weiteren Ausbildung des erfindungsgemäßen bewehrten Dämmkörpers sind die Fixierkörper mit der Dämmplatte verklebt. Dies ermöglicht die einfache und schnelle Erstellung des Dämmkörpers.

Bei der Verwendung eines bewehrten Dämmkörpers in einer Sandwich-Platte mit beidseitig der Dämmplatte angeordneten Fixierelementen ragen aus der Dämmplatte beidseitig Stabilisierungselemente heraus, die unerwünschte Bewegungen in der Fertigteilwand verhindern. Bei diesen Stabilisierungselementen handelt es sich um bekannte plattenförmige, aus Metall oder Kunststoff oder Kohlefasern bestehende Traganker, zylindrische Torsionsanker und U-förmige Verbundnadeln.

Gemäß einer besonders bevorzugten Ausgestaltung der Erfindung ist der bewehrte Dämmkörper als Gesamteinheit beweg- und transportierbar, so dass er auch auf der Baustelle zwischen vertikal angeordneten Schalungstafeln einsetzbar ist. Der bewehrte Dämmkörper kann im Werk oder auch auf der Baustelle hergestellt und/oder weiter verarbeitet werden. Er kann entweder in eine vorhandene Batterieschalung oder in eine aus einzelnen Schalungsteilen zusammengestellte Schalungswand, mit vertikal angeordneten Schalungszwischenräumen, stehend eingesetzt werden. Diese kann von oben her erfolgen oder bei seitlich noch nicht geschlossenen Schalungsraum von der Seite her, bevor der Schalungsraum durch Hinzufügen einer zweiten Schalungswand seitlich geschlossen wird. Das Besondere ist, dass es hiermit möglich ist, eine gedämmte Fertigteilwand in einer senkrechten Stellung herzustellen, indem dann von oben in den Zwischenraum oder die Zwischenräume Ortbeton eingeführt wird.

Natürlich kann der bewehrte Dämmkörper auch liegend in eine horizontal ausgerichtete, nach oben offene Schalungsform für eine Wärmeverbundwand eingebracht werden. Dabei kann der Dämmkörper von oben in die Schalungsform eingesetzt werden, wenn diese noch nicht, teilweise oder vollständig mit Ortbeton gefüllt ist. Zur fehlerfreien, vollständigen Einbettung des Dämmkörpers in den Ortbeton ist es hilfreich, den Dämmkörper in den Ortbeton einzurütteln. Dies kann durch Rütteln des Dämmkörpers und/oder des Ortbetons oder auch durch Rütteln der Schalungsform zusammen mit dem Dämmkörper und dem Ortbeton erfolgen.

Gemäß dem erfindungsgemäßen Verfahren erfolgt die Herstellung einer gedämmten Fertigteilwand aus Beton und einer Dämmschicht als Verbund von Dämmmaterial mit Beton, in den folgenden Schritten:
- Herstellen eines Dämmkörpers mit einer Dämmplatte und daran angebrachter Bewehrung;
- Bereitstellen eines seitlich abgeschalten Vergussraumes für den Dämmkörper;
- Einbringen des Dämmkörpers in den Vergussraum und Fixieren im Vergussraum;
- Verfüllen des zwischen dem Dämmkörper und der Abschalung gebildeten Hohlraumes mit Ortbeton von oben; und
- Verdichten des Ortbetons.

Es hat sich als zweckmäßig erwiesen, den Vergussraum für das Einbringen des Dämmkörpers einseitig an einer Flach- oder Stirnseite offen zu lassen und erst dann zu verschließen, wenn der Dämmkörper in den Vergussraum eingebracht, ausgerichtet und fixiert ist. Dies erleichtert die dabei notwendigen Arbeiten.

Vorzugsweise wird ein Dämmkörper verwendet, der beidseitig der Dämmplatte einen Hohlraum zwischen der Dämmplatte und der Abschalung bildet, wobei in einem Arbeitsgang die Hohlräume mit Ortbeton gefüllt werden, um eine Sandwich-Wand herzustellen. Zur Aufnahme von Kräften werden in dem Dämmkörper Stabilisierungselemente angeordnet.

Der Dämmkörper wird dabei wie folgt hergestellt:
- Bereitstellen einer Dämmplatte;
- Einbringen von beabstandeten, definierten Nuten auf mindestens einer Flachseite;
- Bereitstellen von Fixierelementen mit einer Tragplatte und aus der Oberfläche heraus ragenden Eingriffskanten;
- Verkleben der Fixierelemente auf der Flachseite mit der Tragplatte, wobei die Eingriffskanten in die Nuten der Flachseite eingreifen;
- Anbringen von Bewehrungsmatten an den Fixierelementen entfernt von der Dämmplatte;
- Anbringen von Abstandshaltern an den Fixierelementen und/oder Bewehrungsmatten zur Erzeugung eines Abstandes zwischen diesen und der Seitenabschalung.

Mit dem erfindungsgemäß ausgebildeten bewehrten Dämmkörper können gedämmte Fertigteilwände mit schalungsglatten Wänden zur direkten weiteren Bearbeitung hergestellt werden. Durch zusätzliches Einlegen von Strukturen an der Abschalung kann die Oberfläche wahlweise auch mit einer Struktur ausgebildet werden. Das senkrechte Herstellen der Wände direkt an der Baustelle reduziert den Arbeitsaufwand und darüber hinaus auch die Transportkosten.

Der Gegenstand der vorliegenden Erfindung ergibt sich nicht nur aus dem Gegenstand der einzelnen Schutzansprüche, sondern auch aus der Kombination der einzelnen Schutzansprüche untereinander. Alle in den Unterlagen offenbarten Merkmale, insbesondere die in der Zeichnung dargestellten Ausbildungen, werden als erfindungswesentlich beansprucht, soweit sie einzeln oder in Kombination miteinander gegenüber dem Stand der Technik neu sind.

Nachfolgend wird die Erfindung anhand von Ausführungsbeispielen in Verbindung mit einem bewehrten Dämmkörper näher erläutert. Hierbei gehen aus den Figuren der Zeichnung und ihrer Beschreibung weitere wesentliche Merkmale und Vorteile der Erfindung hervor.

Es stellen dar:
- Figur 1: die Draufsicht (Figur 1a), den Horizontalschnitt (Figur 1b), den Vertikalschnitt (Figur 1c) eines bewehrten Dämmkörpers für eine Wärmedämm-Verbundwand sowie eine Wärmedämm-Verbundwand (Figur 1d); und
- Figur 2: die Draufsicht (Figur 2a), den Horizontalschnitt (Figur 2b) und den Vertikalschnitt (Figur 2c) eines bewehrten Dämmkörpers für eine Sandwich-Wand sowie eine Sandwich-Wand (Figur 2d).

Figur 1 zeigt in den Figuren 1a bis 1c den bewehrten Dämmkörper 1 in verschiedenen Ansichten für eine Wärmedämm-Verbundwand 2 gemäß Figur 1d. Der bewehrte Dämmkörper weist mehrere stabile, feste Dämmplatten 3 aus üblichen Dämmmaterialien auf. Auf der einen Flachseite 4 sind in der Oberfläche voneinander beabstandete Nuten 5 angeordnet, in die Abkantungen 8 einer Tragplatte 7 an den Fixierträgern 6 eingreifen. Die Fixierkörper 6 sind so angeordnet, dass sie auch den Stoß bei aneinadergrenzenden Dämmplatten überdecken. Die Befestigung der Fixierträger 6 erfolgt über einen Klebstoff zwischen der Tragplatte 7 und der Flachseite 4. Der Fixierträger 6 weist ein übliches Bewehrungsgitter 11 auf, das sich senkrecht von der jeweiligen Tragplatte 7 weg erstreckt. Zwischen den Fixierträgern 6 befindet sich im Wesentlichen parallel zu der Dämmplatte 3 die übliche Bewehrung, beispielsweise in Form von Baustahlmatten. Im Ausführungsbeispiel sind am Ende der Bewehrungsgitter noch Abstandshalter angeordnet, die die Bewehrung von der Betonoberfläche der fertigen Wärmedämm-Verbundwand 2 entfernt halten. Figur 1d zeigt die Wärmedämm-Verbundwand 2 mit der fertig aufgebrachten Betonschicht 15.

Figur 2 zeigt in den Figuren 2a bis 2c einen bewehrten Dämmkörper 1' in verschiedenen Darstellungen für eine Sandwich-Wand 2', der beidseitig der Dämmplatte 3 den im Zusammenhang mit Figur 1 beschriebenen Aufbau aufweist. Gleiche Teile sind daher mit gleichen Bezugszeichen versehen, unabhängig davon dass die sich am Ende ergebenden Wandstärken unterschiedlich sind. Zusätzlich sind bei dieser Ausgestaltung noch Stabilisierungselemente in Form von Tragankern 12 und Torsionsankern 13 vorgesehen, die in diesem Ausführungsbeispiel plattenförmig ausgebildet sind. Zusätzlich befinden sich noch horizontal angeordnete U-förmige Verbundnadeln 14 in dem bewehrten Dämmkörper 1. Die Stabilisierungselemente ragen beidseitig aus der Dämmplatte 3 heraus. Diese dienen in dem Fachmann geläufiger Art und Weise der Fixierung der gesamten Wand, um Veränderungen durch Temperaturschwankungen entgegen zu wirken. Figur 2d zeigt die fertige Sandwich-Wand 16 mit beidseitig angeordneten Betonschichten 17 und 18.

## Patentansprüche

1. Bewehrter Dämmkörper für eine gedämmte Fertigteilwand aus Beton und Dämmung, mit mindestens einer Dämmplatte (3), mindestens einseitig der Dämmplatte (3) an dieser befestigten, voneinander beabstandeten und senkrecht zu der Flachseite (4) angeordneten Fixierelementen (6), mindestens einer an den Fixierelementen (6) entfernt von der Dämmplatte (3) an diesen befestigten Bewehrungsmatte (9) und mit Abstandshaltern (10) an den den Dämmplatten (3) fernen Enden der Fixierelemente (6) und/oder auf der der Dämmplatte (3) abgewandten Seite der Bewehrungsmatte (9), **dadurch gekennzeichnet, dass** die Fixierelemente (6) eine Tragplatte (7) aufweisen, die an der Dämmplatte (3) anliegt und vorzugsweise in Richtung Dämmplatte (3) weisende Eingriffskanten (8) für den Eingriff in entsprechende Nuten (5) in der Dämmplatte (3) aufweist.

2. Bewehrter Dämmkörper nach Anspruch 1, **dadurch gekennzeichnet, dass** die Fixierelemente (6) mit der Dämmplatte (3) verklebt sind.

3. Bewehrter Dämmkörper mit beidseitig der Dämmplatte (3) angeordneten Fixierelementen (6) nach einem der voran gegangenen Ansprüche, **dadurch gekennzeichnet, dass** aus der Dämmplatte (3) beidseitig Stabilisierungselemente (12, 13, 14) heraus ragen.

4. Bewehrter Dämmkörper nach einem der voran gegangenen Ansprüche,
**dadurch gekennzeichnet, dass** er zwischen vertikal angeordneten Schalungstafeln einsetzbar ist.

5. Fertigteilwand, **gekennzeichnet durch** einen bewehrten Dämmkörper (1, 1') nach einem der voran gegangenen Ansprüche 1 bis 4.

6. Verfahren zur Herstellung einer gedämmten Fertigteilwand aus Beton mit einem bewehrten Dämmkörper, **gekennzeichnet durch** die folgenden Schritte:
• Herstellen eines Dämmkörpers mit einer Dämmplatte und daran angebrachter Bewehrung;
• Bereitstellen eines seitlich abgeschalten Vergussraumes für den Dämmkörper;
• Einbringen des Dämmkörpers in den Vergussraum und Fixieren im Vergussraum;
• Verfüllen des zwischen dem Dämmkörper und der Abschalung gebildeten Hohlraumes mit Ortbeton.

7. Verfahren nach Anspruch 6, **dadurch gekennzeichnet, dass** der bewehrte Dämmkörper in folgenden Schritten hergestellt wird:
• Bereitstellen einer Dämmplatte;
• Einbringen von beabstandeten, definierten Nuten auf mindestens einer Flachseite;
• Bereitstellen von Fixierelementen mit einer Tragplatte und aus der Oberfläche heraus ragenden Eingriffskanten;
• Verkleben der Fixierelemente auf der Flachseite mit der Tragplatte, wobei die Eingriffskanten in die Nuten der Flachseite eingreifen;
• Anbringen von Bewehrungsmatten an den Fixierelementen entfernt von der Dämmplatte; und
• Anbringen von Abstandshaltern an den Fixierelementen und/oder Bewehrungsmatten zur Erzeugung eines Abstandes zwischen diesen und der Seitenabschalung.

## Claims

1. Reinforced insulating body for a prefabricated insulated wall element made from concrete and insulation, the said reinforced insulating body having at least one insulating plate (3), securing elements (6) that are secured to the said insulating plate (3) at least on one side of the same, are spaced apart and are disposed at right angles relative to the planar side (4), at least one welded wire mesh (9) that is remote from the securing elements (6) and secured by the insulating plate (3) to the said securing elements, and spacers (10) at the ends of the securing elements (6) remote from the insulating plates (3) and/or on the side of the welded wire mesh (9) remote from the insulating plate (3), **characterised in that** the securing elements (6) include a support plate (7), which abuts against the insulating plate (3) and includes engagement edges (8) that preferably face in the direction of insulating plate (3) for engagement in corresponding grooves (5) in the insulating plate (3).

2. Reinforced insulating body according to claim 1, **characterised in that** the securing elements (6) are adhered to the insulating plate (3).

3. Reinforced insulating body with securing elements (6) disposed on both sides of the insulating plate (3) according to one of the preceding claims, **characterised in that** stabilising elements (12, 13, 14) protrude out of both sides of the insulating plate (3).

4. Reinforced insulating body according to one of the preceding claims, **characterised in that** the said reinforced insulating body is insertable between vertically disposed shuttering.

5. Prefabricated wall element, **characterised by** a reinforced insulating body (1, 1') according to one of the preceding claims 1 to 4.

6. Method for producing a prefabricated insulated wall element made from concrete with a reinforced insulating body, **characterised by** the following steps:
• Manufacture an insulating body with an insulating plate and reinforcement attached thereto;
• Prepare a laterally shuttered sealing chamber for the insulating body;
• Introduce the insulating body into the sealing chamber and secure it in the sealing chamber;
• Fill the cavity between the insulating body and the shuttering with poured-in-place concrete.

7. Method according to claim 6, **characterised in that** the reinforced insulating body is produced in the following steps:
• Prepare an insulating plate;
• Introduce defined grooves spaced apart on at least one planar side;
• Prepare securing elements with a support plate and engagement edges protruding out of the surface;
• Adhere securing element to the planar side with the support plate, the engagement edges engaging the grooves in the planar side;
• Attach welded wire mesh to the securing elements remote from the insulating plate; and
• Attach spacers to the securing elements and/or welded wire mesh to create a spacing between the same and the lateral shuttering.

## Revendications

1. Corps isolant renforcé pour un élément de cloisonnement isolé préfabriqué, constitué de béton et d'une isolation, comprenant au moins un panneau d'isolation (3) ; des éléments de verrouillage (6) fixés audit panneau d'isolation (3) au moins d'un côté de ce dernier, distants les uns des autres et disposés perpendiculairement à la face aplatie (4) ; au moins un mat de renforcement (9) fixé audit panneau d'isolation (3) à distance desdits éléments de verrouillage (6) ; et des organes d'espacement (10) situés aux extrémités desdits éléments de verrouillage (6) qui sont éloignées des panneaux d'isolation (3), et/ou du côté dudit mat de renforcement (9) qui est tourné à l'opposé du panneau d'isolation (3), **caractérisé par le fait que** les éléments de verrouillage (6) présentent une plaque de support (7) qui porte contre le panneau d'isolation (3) et offre des arêtes (8) de venue en prise orientées, de préférence, dans la direction dudit panneau d'isolation (3) et conçues pour pénétrer dans des rainures correspondantes (5), pratiquées dans ledit panneau d'isolation (3).

2. Corps isolant renforcé selon la revendication 1, **caractérisé par le fait que** les éléments de verrouillage (6) sont solidarisés par collage avec le panneau d'isolation (3).

3. Corps isolant renforcé doté d'éléments de verrouillage (6) disposés de part et d'autre du panneau d'isolation (3), selon l'une des revendications précédentes, **caractérisé par le fait que** des éléments de stabilisation (12, 13, 14) font saillie de part et d'autre au-delà dudit panneau d'isolation (3).

4. Corps isolant renforcé selon l'une des revendications précédentes, **caractérisé par le fait qu'**il peut être inséré entre des panneaux de coffrage agencés verticalement.

5. Elément de cloisonnement préfabriqué, **caractérisé par** un corps isolant renforcé (1, 1') selon l'une des revendications précédentes 1 à 4.

6. Procédé de fabrication d'un élément de cloisonnement isolé préfabriqué en béton, muni d'un corps isolant renforcé, **caractérisé par** les étapes opératoires suivantes :
• production d'un corps isolant muni d'un panneau d'isolation sur lequel un renfort est implanté ;
• réservation d'un espace de coulée à coffrage latéral, destiné au corps isolant ;
• insertion dudit corps isolant dans l'espace de coulée, et verrouillage à demeure dans ledit espace de coulée ;
• comblement, par du béton coulé sur place, de la cavité formée entre le corps isolant et le coffrage.

7. Procédé selon la revendication 6, **caractérisé par le fait que** le corps isolant renforcé est produit par les étapes opératoires suivantes :
• apprêtage d'un panneau d'isolation ;
• façonnage de rainures espacées bien définies, sur au moins une face aplatie ;
• apprêtage d'éléments de verrouillage comprenant une plaque de support et des arêtes de venue en prise saillant au-delà de la surface ;
• collage desdits éléments de verrouillage sur ladite plaque de support, par la face aplatie, les arêtes de venue en prise pénétrant alors dans les rainures de ladite face aplatie ;
• mise en place de mats de renforcement sur lesdits éléments de verrouillage, à distance du panneau d'isolation ; et
• mise en place d'organes d'espacement sur les éléments de verrouillage, et/ou sur les mats de renforcement, afin de réserver une distance entre ces derniers et le coffrage latéral.
